# EUROPÄISCHE PATENTSCHRIFT

(11) **EP 1 674 670 B1**
(45) Veröffentlichungstag und Bekanntmachung des Hinweises auf die Patenterteilung: **17.06.2015**
(21) Anmeldenummer: 04030825.6
(22) Anmeldetag: 27.12.2004
(51) Int. Cl.: F01D 25/14, F01D 25/26, F01D 5/08

(54) **Turbine und Verfahren zur Kühlung eines Aussengehäuses einer Turbine**
Turbine and method for cooling an external casing of a turbine
Turbine et procédé de refroidissement du carter extérieur d'une turbine

(43) Veröffentlichungstag der Anmeldung: 28.06.2006
(73) Patentinhaber: Siemens Aktiengesellschaft, 80333 München (DE)
(72) Erfinder: Wieghardt, Kai, Dr., 44867 Bochum (DE)

(56) Entgegenhaltungen:
- US-A- 4 498 301
- PATENT ABSTRACTS OF JAPAN Bd. 018, Nr. 512 (M-1679), 27. September 1994 (1994-09-27) -& JP 06 173712 A (TOSHIBA CORP), 21. Juni 1994 (1994-06-21)
- PATENT ABSTRACTS OF JAPAN Bd. 007, Nr. 071 (M-202), 24. März 1983 (1983-03-24) -& JP 57 212307 A (HITACHI SEISAKUSHO KK), 27. Dezember 1982 (1982-12-27)

## Beschreibung

Die Erfindung betrifft eine Turbine mit einem Außengehäuse, das einen Innenraum, eine dem Innenraum zugewandte Innenseite und eine vom Innenraum abgewandte Außenseite aufweist, und bei dem eine Strömungsdurchführung von der Außenseite zur Innenseite zur Zuleitung von Kühlmedium angeordnet ist, wobei im Innenraum, von der Innenseite beabstandet und der Strömungsdurchführung unmittelbar gegenüberliegend ein Prallkörper zur Beaufschlagung mit dem Kühlmedium angeordnet ist derart, dass bei einer Beaufschlagung das Kühlmedium in eine geänderte Richtung umlenkbar ist. Weiter betrifft die Erfindung ein Verfahren zur Kühlung eines Außengehäuses einer Turbine mit einem Außengehäuse, das einen Innenraum und eine dem Innenraum zugewandte Innenseite, eine vom Innenraum abgewandte Außenseite aufweist und bei dem in das Außengehäuse von der Außenseite zur Innenseite Kühlmedium zugeleitet wird, wobei im Innenraum ein Prallkörper mit dem Kühlmedium Beaufschlagt wird, wobei das Kühlmedium in eine geänderte Richtung umgelenkt wird.

Üblicherweise sieht eine Turbine zum Antrieb eines mit einer Beschaufelung versehenen Turbinenrotors ein unter hoher Temperatur und Druck stehendes Arbeitsmedium vor, das die Beschaufelung anströmt und darüber seine kinetische Energie an den Turbinenrotor abgibt, wobei sich das Arbeitsmedium entspannt. Im Falle einer Dampfturbine wird als Arbeitsmedium Dampf verwendet, der im Allgemeinen folgenden Kreislauf durchlaufen kann: Hinter dem Ausgang der Turbine und vor der Einleitung des Arbeitsmediums in einen Kondensator wird das entspannte Arbeitsmedium einem Diffusor zugeführt, um die für einen Kondensator notwendigen Druck- und Temperaturverhältnisse im Arbeitsmedium einzustellen. Anschließend wird das Kondensat einem Dampferzeuger zugeführt, welcher das Arbeitsmedium in Form von Dampf in einem Überhitzer auf Drücke im Bereich von 300 bar und Temperaturen im Bereich von 600 °C bringt, um das Arbeitsmedium anschließend in dieser Form wiederum der Dampfturbine zuzuführen.

Grundsätzlich kann bei Gasturbinen als auch Dampfturbinen, je nach Auslegung, die Gefahr einer zu starken Erwärmung des Außengehäuses oder benachbarter Teile, wie z. B. der Welle oder des Kolbens, auftreten. Obwohl ein Außengehäuse im Allgemeinen einen direkt an die Innenseite des Außengehäuses angrenzenden Innenraum aufweist, der eine isolierende Wirkung gegen die Temperaturen des Arbeitsmediums hat, kann eine Erwärmung des Außengehäuses oder benachbarter Teile vor allem durch Wärmestrahlung der in dem Außengehäuse untergebrachten Komponenten der Turbine erfolgen als auch durch Leckagen, durch die vergleichsweise heißes Arbeitsmedium in den Innenraum eindringt.

In der US 4498301 wird eine Kühlungsmöglichkeit für eine eingehäusige Dampfturbine offenbart. Dazu wird über eine Bohrung durch das Außengehäuse ein Kühlmedium in das Innere der Dampfturbine geführt, wobei das Kühlmedium in die Richtung der Innenseite des Außengehäuses gelenkt wird.

Ein oben erläutertes Problem betreffend eine zu starke Erwärmung eines Außengehäuses oder benachbarter Teile kann vor allem bei Dampfturbinen auftreten, beispielsweise bei einer Hochdruck-, Mitteldruck- oder Niederdruckdampfturbine, insbesondere in einem Einströmbereich einer einflutigen Dampfturbine. Im Einströmbereich kann vergleichsweise heißes Arbeitsmedium trotz einer Wellendichtung austreten. Besonders gravierend sind derartige Probleme bei Teilturbinen. Vor allem betrifft dies eine Teilturbine, die hinsichtlich der Auslegung ihrer Beschaufelung und eines Schaufelkanals, in einem ersten Bereich des Rotors zur Beaufschlagung mit Arbeitsmedium im Mitteldruckbereich und in einem zweiten Bereich des gleichen Rotors im Niederdruckbereich ausgelegt ist. Dabei handelt es sich um eine Teilturbine, die praktisch eine Kombination einer Mitteldruckturbine und einer Niederdruckturbine darstellt. Gleichermaßen kann dies eine Teilturbine betreffen, die durch eine entsprechende Kombination einer Hochdruck- und Mitteldruckturbine realisiert ist oder durch eine entsprechende Kombination einer Hochdruck- und Niederdruckturbine realisiert ist.

Vor allem bei den oben genannten Teilturbinen kann eine außergewöhnlich hohe Aufheizung des Außengehäuses oder benachbarter Teile durch zugeführte heiße Dampfströme oder durch Wärmestrahlung oder durch Leckagen auftreten, was sogar zur lokalen Schädigung des Außengehäuses oder benachbarter Teile führen kann. Solche Probleme könnten entweder durch eine Ventilation des Innenraums oder durch eine Einleitung von vergleichsweise kühlem Hilfsdampf in den Innenraum gemildert werden. Beide Lösungen haben, insbesondere im Falle oben beschriebener Teilturbinen, Nachteile, die zu einer Verschlechterung des Wirkungsgrads und der Leistung sowie, im schlimmsten Fall, zum Versagen dieser Konzepte und damit zu einer außergewöhnlich hohen Aufheizung des Außengehäuses oder benachbarter Teile der Turbine führen können.

Wünschenswert wäre ein Konzept, das eine gleichermaßen einfach zu realisierende sowie eine effektive Kühlung der Welle vorsieht.

An dieser Stelle setzt die Erfindung an, deren Aufgabe es ist, eine Vorrichtung und ein Verfahren zur Kühlung einer Welle einer Turbine anzugeben, die eine gleichermaßen einfache sowie effektive und sichere Kühlung gewährleisten.

Die Aufgabe hinsichtlich der Vorrichtung wird durch die Turbine gemäß Anspruch 1 gelöst.

Hinsichtlich des Verfahrens wird die Aufgabe durch ein Verfahren gemäß Anspruch 16 gelöst.

Die Erfindung geht dabei von der Überlegung aus, dass für eine gleichermaßen effektive und sichere Kühlung des Außengehäuses eine möglichst zuverlässige Beaufschlagung zu kühlender Teile, insbesondere des Außengehäuses als solches sowie benachbarter Teile wie der Welle oder dem Kolben, erreicht werden sollte. Dies wurde durch die bisherigen Maßnahmen einer bloßen Einleitung von Hilfsdampf oder einer bloßen Ventilation eines Innenraums nicht gewährleistet. Die wesentliche Erkenntnis der Erfindung liegt darin, dass ein Außengehäuse und/oder benachbarte Teile, wie eine Welle oder ein Kolben, gezielt gekühlt werden können, indem Kühlmedium in eine geänderte Richtung umgelenkt wird, beispielsweise direkt auf die Innenseite des Außengehäuses und/oder direkt auf eine Oberfläche einer Welle und/oder direkt auf eine Oberfläche eines Kolbens geleitet wird. Grundsätzlich erweist sich dies zunächst als problematisch, da eine Zuleitung von Kühlmedium in der Regel von der Außenseite zur Innenseite, also praktisch senkrecht zur Außenseite erfolgt. Um eine gezielte und damit effiziente und sichere Kühlung des Außengehäuses und/oder benachbarter Teile, wie der Welle oder des Kolbens, zu erreichen, wird das Kühlmedium insbesondere in eine Richtung entlang der Innenseite des Außengehäuses umgelenkt, was erfindungsgemäß dadurch erreicht wird, dass im Innenraum, von der Innenseite beabstandet und der Strömungsdurchführung unmittelbar gegenüberliegend ein Prallkörper zur Beaufschlagung mit dem Kühlmedium angeordnet ist.

Bei einer Welle erweist sich die Kühlung, insbesondere in einem Einströmbereich, als besonders vorteilhaft, da diese aufgrund ihres Durchmessers einer Zentrifugalbeschleunigung und damit hohen Spannungen in Kombination mit hohen Temperaturbelastungen ausgesetzt ist, was zu Festigkeitsproblemen führen kann.

Gleichermaßen unterliegt der Kolben einer erheblichen Krafteinwirkung durch die Welle und ist ebenfalls hohen Spannungen in Kombination mit hohen Temperaturbelastungen ausgesetzt, was zu Festigkeitsproblemen führen kann.

Der arbeitsmediumfreie oder mit vergleichsweise kühlem Dampf gefüllte Innenraum wird im Unterschied zu bisher üblichen Maßnahmen also gezielt mit Kühlmedium beaufschlagt, und zwar so, dass das Kühlmedium insbesondere in eine Richtung entlang der Innenseite des Außengehäuses umgelenkt wird und/oder in eine Richtung auf eine Oberfläche einer Welle und/oder in eine Richtung auf eine Oberfläche eines Kolbens gelenkt wird. Im Einzelfall führt dies vorteilhaft an der Innenseite des Außengehäuses oder einer Oberfläche einer Welle oder eines Kolbens zu einer Ausbildung eines Kühlfilms, der nicht nur das Außengehäuse oder das entsprechende benachbarte Teil selbst kühlt, sondern darüber hinaus die freie Konvektion von Wärmestrahlung verhindert und damit eine ungewollte Erwärmung des Außengehäuses oder der Welle oder des Gehäuses unterbindet.

Eine durch einen Prallkörper bewirkte geänderte Richtung des Kühlmediums führt somit zu einer besonders vorteilhaften Kühlung insbesondere des Außengehäuses und/oder der Welle und/oder des Kolbens einer Dampfturbine.

Darüber hinaus lässt sich im Rahmen der im Folgenden zu erläuternden Weiterbildungen der Erfindung gemäß den Unteransprüchen das vorliegende Konzept mit vorteilhaften Möglichkeiten zur Kühlung, unterschiedlicher Gehäusearten einer Dampfturbine, gegebenenfalls mit einer geeigneten Dimensionierung der Kühlmassenströme ausstatten. Die Kühlmassenströme können unterschiedlich dimensioniert werden, je nachdem um welche Art oder Stufe einer Turbine, z. B. einer Anfangsstufen- oder einer Endstufen-Turbine, es sich handelt.

Grundsätzlich lässt sich das oben erläuterte Konzept sowohl bei eingehäusigen als auch bei zweigehäusigen Turbinen verwirklichen. Soweit es eingehäusige Turbinen betrifft, erweist sich das erläuterte Konzept als besonders vorteilhaft für Turbinen, die einen arbeitsmediumfreien Innenraum aufweisen, der durch eine erste Schale und eine zweite Schale des Außengehäuses gebildet ist. Diese zweischalige Ausführung des Au-βengehäuses findet insbesondere Anwendung in der so genannten "Straight-Flow-Bauweise" von Dampfturbinen, d. h. einer Bauweise mit gleicher axialer Richtung von Mitteldruck- und Niederdruckexpansion bei einer kombinierten Mitteldruck-Niederdruck-Turbine. Vorrangig betrifft dies Dampfturbinen im Leistungsbereich zwischen 90 MW und 400 MW. Bei der erläuterten Bauweise entsteht ein nahezu unbeströmter Raum zwischen Innenschale und Außenschale des Außengehäuses, was die oben erläuterten Probleme zunächst verstärkt und bei dem sich das erläuterte Konzept als besonders vorteilhaft erweist. Gegebenenfalls kann ein Innenraum arbeitsmediumfrei sein oder mit vergleichsweise kühlem Dampf gefüllt sein, der keine Arbeit leistet.

Das erläuterte Konzept erweist sich auch als zweckmäßig bei einer Turbine, bei der innerhalb des Außengehäuses ein Innengehäuse zur Aufnahme eines mit Arbeitsmedium beaufschlagbaren Strömungskanals zum Antrieb eines Turbinenrotors angeordnet ist, wobei der Innenraum zwischen dem Außengehäuse und dem Innengehäuse gebildet ist. Gegebenenfalls kann ein Innenraum arbeitsmediumfrei sein oder mit vergleichsweise kühlem Dampf gefüllt sein, der keine Arbeit leistet.

Im Unterschied zur zuvor genannten zweischaligen Auslegung eines Außengehäuses, bei der das Außengehäuse selbst zur Aufnahme eines mit Arbeitsmedium beaufschlagbaren Strömungskanals zum Antrieb eines Turbinenrotors dient, ist bei der zuletzt erläuterten Weiterbildung ein Abstand zwischen Innengehäuse und Außengehäuse gegeben, der größer ist als ein Abstand zwischen der Außenschale und der Innenschale bei der zuvor erläuterten Weiterbildung. Insofern ist ein zur Verfügung stehender arbeitsmediumfreier Innenraum bei einem zweischalig ausgelegten Außengehäuse, insbesondere wenn es sich um eine eingehäusige Turbine handelt, schwieriger zu handhaben. Das erläuterte Konzept erweist sich deshalb bei der oben zuerst genannten Weiterbildung als besonders effektiv.

Zur Verwirklichung des oben erläuterten Konzepts erweist es sich als besonders zweckmäßig, dass die Strömungsdurchführung und der Prallkörper an einer quer zu einer Turbinenachse liegenden Stirnseite der Turbine angeordnet sind und im Innenraum, zwischen Prallkörper und Innenseite ein Ringraum um die Turbinenachse gebildet ist, wobei der Ringraum an einer Innenringseite und/oder einer Außenringseite offen ist.

Eine derartige Ausgestaltung der Turbine ermöglicht vor allem auch eine vorteilhafte Ausgestaltung des oben erläuterten Verfahrens. Gemäß einer Weiterbildung des Verfahrens ist nämlich bei einer solchen Ausgestaltung der Turbine vorgesehen, dass sich das Kühlmedium bei Beaufschlagung zunächst im Ringraum verteilt und anschließend symmetrisch an der Innenringseite und der Außenringseite austritt. Bei einem symmetrischen Austritt des Kühlmediums ist also vor allem davon auszugehen, dass ein Kühlmediumaustritt hinsichtlich eines Vergleichs des Austritts am Außenring und am Innenring in gleicher Weise erfolgt. Insbesondere sollten dabei am gleichen Umfangsbereich gleiche Mengen von Kühlmedium am Innenring und am Außenring austreten.

Je nach Anforderung kann ein Austritt des Kühlmediums am Innenring und am Außenring auch unabhängig und getrennt voneinander dimensioniert werden.

Zweckmäßigerweise ist ein Spalt an der Innenringseite und/oder ein Spalt an der Außenringseite gebildet, wobei eine Spaltabmessung zwischen Innenseite und Prallkörper mit einem definiert variablen Spiel einstellbar ist. Vorzugsweise kann ein Spiel zwischen 1 mm bis 20 mm einstellbar sein. Der Prallkörper kann sich im Rahmen dieses Spiels - also definiert - je nach Umgebungsbedingung - also variabel - ausrichten, was zu einer selbstjustierten besonders optimierten Kühlung des Außengehäuses an seiner Innenseite und/oder benachbarten Teile führt.

Vorzugsweise ist eine gesamte Spaltfläche geringer als eine Querschnittsfläche des Ringraums. Dies hat den Vorteil, dass ein notwendigerweise hinzunehmender Druckverlust bei der Umlenkung des Kühlmediums besonders gering gehalten ist.

Der Prallkörper ist vorzugsweise an der Innenseite angebracht.

Vorzugsweise weist ein Prallkörper eine Anzahl von Fugen auf. Er braucht insbesondere nicht als ein integraler Prallkörper ganzstückig gefertigt werden, sondern kann sich unter Belassung einer Anzahl von Fugen aus mehreren Teilkörpern zusammensetzen.

Als besonders zweckmäßig hat sich erwiesen, den Prallkörper in Form einer Platte auszubilden, die vorzugsweise eben ist. Besonders zweckmäßig ist ein kreisringförmig ausgebildeter Prallkörper, da er, wenn an der Stirnseite der Turbine angeordnet, besonders vorteilhaft der Turbinenform angepasst ist.

Die Strömungsdurchführung weist vorzugsweise einen Stutzen auf, der im Einzelfall sowohl zum Innenraum hin ausgeformt sein kann, als auch in die entgegensetzte Richtung, d. h. zu einer Außenseite des Außengehäuses hin ausgeformt sein kann.

Unabhängig davon, ob ein Prallkörper einstückig oder mehrstückig ausgeführt ist, kann, im Rahmen einer Weiterbildung, die Strömungsdurchführung in Form einer Anzahl von Öffnungen, vorzugsweise in Form einer Anzahl von Stutzen ausgebildet sein. Dies hat den Vorteil, dass sich das Kühlmedium je nach Kühlaufwand optimiert und besonders definiert zuführen lässt.

Vorzugsweise schließt sich die Strömungsdurchführung an eine Gehäuseabsaugung an oder, zusätzlich oder alternativ, an eine Ableitung einer Schaufelkühlung.

Ausführungsbeispiele der Erfindung werden nachfolgend anhand der Zeichnung beschrieben. Diese soll die Ausführungsbeispiele nicht maßgeblich darstellen, vielmehr ist die Zeichnung, wo zur Erläuterung dienlich, in schematisierter und/oder leicht verzerrter Form ausgeführt. Im Hinblick auf Ergänzungen der aus der Zeichnung unmittelbar erkennbaren Lehren wird auf den einschlägigen Stand der Technik verwiesen. Im Einzelnen zeigt die Zeichnung in:
FIG 1 eine besonders bevorzugte Ausführungsform einer E-Teilturbine im Leistungsbereich zwischen 90 MW und 400 MW in einer eingehäusigen Bauweise mit einem zweischalig ausgeführten Außengehäuse.

Die in FIG 1 dargestellte Teilturbine 1 ist eine Dampfturbine und weist ein Außengehäuse 9 auf, das einen arbeitsmediumfreien Innenraum 3 hat und eine dem Innenraum zugewandte Innenseite 5 sowie eine vom Innenraum abgewandte Außenseite 7. Das Außengehäuse 9 weist eine Strömungsdurchführung 11 von der Außenseite 7 zur Innenseite 5 zur Zuleitung von Kühlmedium 13 auf. Dabei ist das Außengehäuse 9 zweischalig ausgeführt, wobei der arbeitsmediumfreie Innenraum 3 durch eine erste Schale 15 und eine zweite Schale 17 des Außengehäuses 9 gebildet ist.

Im Innenraum 3 ist ein Prallkörper 19 in Form einer ebenen, kreisringförmig ausgebildeten Prallplatte in einem Abstand 21 von der Innenseite 5 beabstandet und unmittelbar gegenüber der Strömungsdurchführung 11 angeordnet. Die kreisringförmige ebene Prallplatte wird mit Kühlmedium 13 beaufschlagt, so dass das Kühlmedium 13, wie in der FIG 1 durch Pfeile angedeutet ist, in eine Richtung entlang der Innenseite 5 umgelenkt wird. Des Weiteren wird das Kühlmedium in eine Richtung auf eine Oberfläche 51 einer Welle 53 und eine Oberfläche 47 eines Kolbens 45 umgelenkt.

Der nur im oberen Teil und als Schnitt dargestellte kreisringförmige ebene Prallkörper 19 in Form einer Prallplatte weist eine Außenringseite 23 und eine Innenringseite 25 auf. Eine Öffnung an der Außenringseite 23 ist in Form eines Spaltes 27 gebildet. Eine Öffnung an der Innenringseite 25 ist in Form eines weiteren Spaltes 29 gebildet. Eine Spaltabmessung des Spaltes 27 und eine Spaltabmessung des Spaltes 29 unterliegt einem gewissen Spiel zwischen 1 mm bis 20 mm, das sich je nach Beaufschlagung mit Kühlmedium 13 in den genannten Grenzen definiert, aber ansonsten durch den Strömungsfluss variabel einstellt. Das in Form von Nassdampf zugeführte Kühlmedium wird zunächst in den zwischen Prallplatte 19 und Innenseite 5 gebildeten Ringraum 31 geleitet, verteilt sich dort und tritt symmetrisch an denjenigen Stellen aus, an denen ein Spalt 27, 29 angeordnet ist.

Das in Form von Nassdampf austretende Kühlmedium an der Innenseite 25 der Prallplatte 19 sorgt vor allem für eine Kühlung an der Innenseite 5 des Außengehäuse und am Kolben 45 und an der Welle 53 der Teilturbine. Durch das an der Innenringseite 25 und der Außenringseite 23 austretende Kühlmedium wird ein nicht dargestellter Kühlfilm auf der Innenseite 5 des Außengehäuses 9 erzeugt sowie auf den Oberflächen 51 und 47 der Welle 53 und des Kolbens 45, was insbesondere die freie Konvektion von Wärmestrahlung verhindert. Eine solche Wärmestrahlung geht von einem in dem Außengehäuse 9, und insbesondere innerhalb der zweiten Schale 17 angeordneten mit Arbeitsmedium beaufschlagbaren Einströmbereich 33 und Strömungskanal 35 zum Antrieb eines Turbinenrotors 37 aus. Der Antrieb des Turbinenrotors 37 erfolgt durch eine sich radial in den Strömungskanal 35 erstreckende Beschaufelung 39, die am Turbinenrotor 37 befestigt ist.

Gemäß der vorliegenden Ausführungsform wird vor allem auch eine Stirnseite 43 der zweiten Schale 17 gekühlt. Auf diese Weise ist eine lokale, Verkrümmung der zweiten Schale 17, die in einer anderen Ausführungsform auch in Form eines Innengehäuses gebildet sein kann, vermieden. Insbesondere ist darüber hinaus durch die symmetrische Dimensionierung der Spalte 27, 29 gewährleistet, dass eine ansonsten gleichmäßige und symmetrische Beströmung sowohl der Innenseite 5 des Außengehäuses als auch der Innenschale 17 erfolgt, so dass eine lokal konzentrierte einseitige Kühlmediumbeaufschlagung der ersten Schale 15 und der zweiten Schale 17 vermieden wird und damit auch eine lokale Verkrümmung dieser Schalen aufgrund etwaiger Temperatur- und Spannungsgradienten vermieden wird. Bei einer sonst üblichen Nassdampfbeaufschlagung des Innenraums ohne das Konzept eines hier dargestellten Prallkörpers 19 würde insbesondere die zweite Schale 17, lediglich lokal mit Kühlmedium beaufschlagt und würde sich an dieser Stelle verkrümmen. Eine Verkrümmung der Schale 17 oder der Schale 15, sei es durch ein Übermaß an Kühlmedium oder durch ein vernachlässigtes Maß an Kühlmedium, ist durch das vorliegende Konzept vermieden, was letztendlich die Betriebssicherheit der Turbine 1 gewährleistet. Eine gleichmäßige Beaufschlagung aller Gehäuseteile ist vor allem durch das definiert variable Spiel der Spalte 27, 29 gewährleistet.

Um auf besonders effektive Weise eine zu starke Erwärmung eines Außengehäuses 9 einer Turbine 1 zu vermeiden, ist bei einer Turbine 1 mit einem Außengehäuse 9, das einen Innenraum 3, eine dem Innenraum 3 zugewandte Innenseite 5 und eine vom Innenraum 3 abgewandte Außenseite 7 aufweist, und bei dem eine Strömungsdurchführung 11 von der Außenseite 7 zur Innenseite 5 zur Zuleitung von Kühlmedium 13 angeordnet ist, gemäß einem neuen Konzept vorgesehen, dass im Innenraum 3, von der Innenseite 5 beabstandet und der Strömungsdurchführung 11 unmittelbar gegenüberliegend, ein Prallkörper 19 zur Beaufschlagung mit dem Kühlmedium 13 angeordnet ist, derart, dass bei einer Beaufschlagung das Kühlmedium 13 in eine geänderte Richtung, insbesondere entlang der Innenseite 5, umgelenkt wird. Das Konzept sieht ein entsprechendes Verfahren zur Kühlung eines Außengehäuses 9 oder benachbarter Teile wie z. B. der Welle 53 oder des Kolbens 45 einer Turbine 1 vor.

## Patentansprüche

1. Turbine (1) mit einem Außengehäuse (9), das einen Innenraum (3), eine dem Innenraum (3) zugewandte Innenseite (5) und eine vom Innenraum (3) abgewandte Außenseite (7) aufweist und bei dem eine Strömungsdurchführung (11) von der Außenseite (7) zur Innenseite (5) zur Zuleitung von Kühlmedium (13) angeordnet ist, wobei
im Innenraum (3), von der Innenseite (5) beabstandet und der Strömungsdurchführung (11) unmittelbar gegenüberliegend ein Prallkörper (19) zur Beaufschlagung mit dem Kühlmedium (13) angeordnet ist, derart, dass bei einer Beaufschlagung das Kühlmedium (13) in eine geänderte Richtung umlenkbar ist, **dadurch gekennzeichnet, dass** das Kühlmedium (13) in eine Richtung auf eine Oberfläche (51) einer Welle (53) umlenkbar ist.

2. Turbine (1) nach Anspruch 1,
**dadurch gekennzeichnet, dass**
das Kühlmedium (13) in eine Richtung auf eine Oberfläche (47) eines Kolbens (45) umlenkbar ist.

3. Turbine (1) nach Anspruch 1 oder 2,
**dadurch gekennzeichnet, dass**
der Innenraum (3) durch eine erste Schale (15) und eine zweite Schale (17) des Außengehäuses (9) gebildet ist.

4. Turbine (1) nach einem der Ansprüche 1 bis 3,
**dadurch gekennzeichnet, dass**
innerhalb des Außengehäuses (9) ein Innengehäuse zur Aufnahme eines mit Arbeitsmedium (13) beaufschlagbaren Strömungskanals (35) zum Antrieb eines Turbinenrotors (37) angeordnet ist, wobei der Innenraum (3) zwischen dem Außengehäuse (9) und dem Innengehäuse gebildet ist.

5. Turbine (1) nach einem der Ansprüche 1 bis 4,
**dadurch gekennzeichnet, dass**
die Strömungsdurchführung (11) und der Prallkörper (19) an einer quer zu einer Turbinenachse (41) liegenden Stirnseite der Turbine (1) angeordnet sind und im Innenraum (3), zwischen Prallkörper (19) und Innenseite (5) ein Ringraum (31) um die Turbinenachse (41) gebildet ist, wobei der Ringraum (31) an einer Innenringseite (25) und/oder einer Außenringseite (23) offen ist.

6. Turbine (1) nach Anspruch 5,
**dadurch gekennzeichnet, dass**
ein Spalt (29) an der Innenringseite (25) und/oder ein Spalt (27) an der Außenringseite (23) gebildet ist, wobei eine Spaltabmessung zwischen Innenseite (5) und Prallkörper (19) mit einem definiert variablen Spiel einstellbar ist.

7. Turbine (1) nach Anspruch 6,
**dadurch gekennzeichnet, dass**
eine gesamte Spaltfläche geringer als eine Querschnittsfläche des Ringraums (31) ist.

8. Turbine (1) nach einem der Ansprüche 1 bis 7,
**dadurch gekennzeichnet, dass**
der Prallkörper (19) an der Innenseite (5) angebracht ist.

9. Turbine (1) nach einem der Ansprüche 1 bis 8,
**dadurch gekennzeichnet, dass**
der Prallkörper (19) eine Anzahl von Fugen aufweist.

10. Turbine (1) nach einem der Ansprüche 1 bis 9,
**dadurch gekennzeichnet, dass**
der Prallkörper (19) in Form einer Platte ausgebildet ist.

11. Turbine (1) nach einem der Ansprüche 1 bis 10,
**dadurch gekennzeichnet, dass**
der Prallkörper (19) kreisringförmig ausgebildet ist.

12. Turbine (1) nach einem der Ansprüche 1 bis 11,
**dadurch gekennzeichnet, dass**
die Strömungsdurchführung (11) einen Stutzen aufweist.

13. Turbine (1) nach einem der Ansprüche 1 bis 12,
**dadurch gekennzeichnet, dass**
die Strömungsdurchführung (11) in Form einer Anzahl von Öffnungen gebildet ist.

14. Turbine (1) nach einem der Ansprüche 1 bis 13,
**dadurch gekennzeichnet, dass**
sich die Strömungsdurchführung (11) an eine Gehäuseabsaugung anschließt.

15. Turbine (1) nach einem der Ansprüche 1 bis 14,
**dadurch gekennzeichnet, dass**
sich die Strömungsdurchführung (11) an eine Ableitung einer Schaufelkühlung anschließt.

16. Verfahren zur Kühlung eines Außengehäuses (9) einer Turbine (1) mit einem Außengehäuse (9), das einen Innenraum (3), eine dem Innenraum (3) zugewandte Innenseite (5) und eine vom Innenraum (3) abgewandte Außenseite (7) aufweist,
bei dem in das Außengehäuse (9) von der Außenseite (7) zur Innenseite (7) Kühlmedium (13) zugeleitet wird, wobei im Innenraum (3) ein Prallkörper (19) mit. dem Kühlmedium (13) beaufschlagt wird, wobei das Kühlmedium (13) in eine geänderte Richtung umgelenkt wird, **dadurch gekennzeichnet, dass** das Kühlmedium (13) in eine Richtung auf eine Oberfläche (51) einer Welle (53) umgelenkt wird.

17. Verfahren nach Anspruch 16,
**dadurch gekennzeichnet, dass**
das Kühlmedium (13) in eine Richtung auf eine Oberfläche (47) eines Kolbens (45) umgelenkt wird.

18. Verfahren nach Anspruch 16 oder 17,
**dadurch gekennzeichnet, dass**
im Innenraum (3), zwischen Prallkörper (19) und Innenseite (5) ein Ringraum (31) um eine Turbinenachse (41) gebildet ist, wobei der Ringraum (31) an einer Innenringseite (25) und einer Außenringseite (23) offen ist, wobei sich das Kühlmedium (13) bei Beaufschlagung zunächst im Ringraum (31) verteilt und anschließend symmetrisch an der Innenringseite (25) und der Außenringseite (23) austritt.

## Claims

1. Turbine (1) with an outer casing (9) which has an inner space (3), an inner side (5) oriented towards the inner space (3) and an outer side (7) oriented away from the inner space (3), and in which there is arranged a flow passage (11) from the outer side (7) to the inner side (5) for supplying coolant (13), wherein
a baffle (19) is arranged in the inner space (3), at a distance from the inner side (5) and immediately opposite the flow passage (11), and is to be impinged upon by the coolant (13) such that, in the event of impingement, the coolant (13) can be diverted into a changed direction,
**characterized in that**
the coolant (13) can be diverted into a direction onto a surface (51) of a shaft (53).

2. Turbine (1) according to Claim 1,
**characterized in that**
the coolant (13) can be diverted into a direction onto a surface (47) of a protuberance (45).

3. Turbine (1) according to Claim 1 or 2,
**characterized in that**
the inner space (3) is formed by a first shell (15) and a second shell (17) of the outer casing (9).

4. Turbine (1) according to one of Claims 1 to 3,
**characterized in that**
an inner casing for accommodating a flow duct (35), which can be charged with a working medium for driving a turbine rotor (37), is arranged within the outer casing (9),
wherein the inner space (3) is formed between the outer casing (9) and the inner casing.

5. Turbine (1) according to one of Claims 1 to 4,
**characterized in that**
the flow passage (11) and the baffle (19) are arranged on an end side of the turbine (1), transverse to a turbine axis (41), and in the inner space (3), between the baffle (19) and the inner side (5), there is formed an annular space (31) about the turbine axis (41), wherein the annular space (31) is open on an inner ring side (25) and/or an outer ring side (23).

6. Turbine (1) according to Claim 5,
**characterized in that**
there is formed a gap (29) on the inner ring side (25) and/or a gap (27) on the outer ring side (23), wherein a gap measurement between the inner side (5) and the baffle (19) can be set with a defined variable clearance.

7. Turbine (1) according to Claim 6,
**characterized in that**
a total gap area is smaller than a cross section area of the annular space (31).

8. Turbine (1) according to one of Claims 1 to 7,
**characterized in that**
the baffle (19) is attached to the inner side (5).

9. Turbine (1) according to one of Claims 1 to 8,
**characterized in that**
the baffle (19) has a number of joints.

10. Turbine (1) according to one of Claims 1 to 9,
**characterized in that**
the baffle (19) is in the form of a plate.

11. Turbine (1) according to one of Claims 1 to 10,
**characterized in that**
the baffle (19) is in the form of a circular ring.

12. Turbine (1) according to one of Claims 1 to 11,
**characterized in that**
the flow passage (11) has a connector.

13. Turbine (1) according to one of Claims 1 to 12,
**characterized in that**
the flow passage (11) takes the form of a number of openings.

14. Turbine (1) according to one of Claims 1 to 13,
**characterized in that**
the flow passage (11) connects to a casing suction system.

15. Turbine (1) according to one of Claims 1 to 14,
**characterized in that**
the flow passage (11) connects to a discharge line of a blade cooling system.

16. Method for cooling an outer casing (9) of a turbine (1) with an outer casing (9) which has an inner space (3), an inner side (5) oriented towards the inner space (3) and an outer side (7) oriented away from the inner space (3),
in which coolant (13) is supplied into the outer casing (9) from the outer side (7) to the inner side (5), wherein,
in the inner space (3), the coolant (13) impinges on a baffle (19), wherein the coolant (13) is diverted into a changed direction,
**characterized in that**
the coolant (13) is diverted into a direction onto a surface (51) of a shaft (53).

17. Method according to Claim 16,
**characterized in that**
the coolant (13) is diverted into a direction onto a surface (47) of a protuberance (45).

18. Method according to Claim 16 or 17,
**characterized in that**
in the inner space (3), between the baffle (19) and the inner side (5), there is formed an annular space (31) about a turbine axis (41), wherein the annular space (31) is open on an inner ring side (25) and an outer ring side (23), wherein the coolant (13), in the event of impingement, first spreads within the annular space (31) and then exits symmetrically on the inner ring side (25) and the outer ring side (23).

## Revendications

1. Turbine ( 1 ) comprenant une carcasse ( 9 ) extérieure, qui a un espace ( 3 ) intérieur, une face ( 5 ) intérieure tournée vers l'espace ( 3 ) intérieur et une face ( 7 ) extérieure éloignée de l'espace ( 3 ) intérieur, et dans laquelle un passage ( 11 ) pour un écoulement va, pour l'apport de fluide ( 13 ) de refroidissement, de la face ( 7 ) extérieure à la face ( 5 ) intérieure,
dans laquelle, dans l'espace ( 3 ) intérieur, est disposé, à distance de la face ( 5 ) intérieure et opposé directement au passage ( 11 ) pour un écoulement, un corps ( 19 ) de rebondissement, de manière à pouvoir dévier, lors d'une alimentation, le fluide ( 13 ) de refroidissement dans une direction modifiée,
**caractérisée en ce que**
le fluide ( 13 ) de refroidissement peut être dévié dans une direction sur une surface ( 51 ) d'un arbre ( 53 ).

2. Turbine ( 1 ) suivant la revendication 1,
**caractérisée en ce que**
le fluide ( 13 ) de refroidissement peut être dévié dans une direction sur une surface ( 47 ) d'un piston ( 45 ).

3. Turbine ( 1 ) suivant la revendication 1 ou 2,
**caractérisée en ce que**
l'espace ( 3 ) intérieur est formé par une première coque ( 15 ) et par une deuxième coque ( 17 ) de la carcasse ( 9 ) extérieure.

4. Turbine ( 1 ) suivant l'une des revendications 1 à 3,
**caractérisée en ce que**
il est disposé, pour l'entraînement d'un rotor ( 37 ) de la turbine, à l'intérieur de la carcasse ( 9 ) extérieure, une carcasse intérieure de réception d'un canal ( 35 ) d'écoulement pouvant être alimenté en un fluide ( 13 ) de travail, l'espace ( 3 ) intérieur étant formé entre la carcasse ( 9 ) extérieure et la carcasse intérieure.

5. Turbine ( 1 ) suivant l'une des revendications 1 à 4,
**caractérisée en ce que**
le passage ( 11 ) pour un écoulement et le corps ( 19 ) de rebondissement sont disposés sur une face frontale de la turbine ( 1 ) transversalement à l'axe ( 41 ) de la turbine et un espace ( 31 ) annulaire est formé autour de l'axe ( 41 ) de la turbine entre le corps ( 19 ) de rebondissement et la face ( 5 ) intérieure, l'espace ( 31 ) annulaire étant ouvert sur un côté ( 25 ) annulaire intérieur et/ou un côté ( 23 ) annulaire extérieur.

6. Turbine ( 1 ) suivant la revendication 5,
**caractérisée en ce que**
un intervalle ( 29 ) est formé sur le côté ( 25 ) annulaire intérieur et/ou un intervalle ( 27 ) est formé sur le côté ( 23 ) annulaire extérieur, la dimension de l'intervalle entre la face ( 5 ) intérieure et le corps ( 19 ) de rebondissement pouvant être réglée à un jeu variable défini.

7. Turbine ( 1 ) suivant la revendication 6,
**caractérisée en ce que**
une surface totale de l'intervalle est plus petite qu'une surface de la section transversale de l'espace ( 31 ) annulaire.

8. Turbine ( 1 ) suivant l'une des revendications 1 à 7,
**caractérisée en ce que**
le corps ( 19 ) de rebondissement est mis sur la face ( 5 ) intérieure.

9. Turbine ( 1 ) suivant l'une des revendications 1 à 8,
**caractérisée en ce que**
le corps ( 19 ) de rebondissement a un certain nombre de joints.

10. Turbine ( 1 ) suivant l'une des revendications 1 à 9,
**caractérisée en ce que**
le corps ( 19 ) de rebondissement est constitué sous la forme d'une plaque.

11. Turbine ( 1 ) suivant l'une des revendications 1 à 10,
**caractérisée en ce que**
le corps ( 19 ) de rebondissement est en forme d'anneau circulaire.

12. Turbine ( 1 ) suivant l'une des revendications 1 à 11,
**caractérisée en ce que**
le passage ( 11 ) pour un écoulement a un manchon.

13. Turbine ( 1 ) suivant l'une des revendications 1 à 12,
**caractérisée en ce que**
le passage ( 11 ) pour un écoulement est formé d'un certain nombre d'ouvertures.

14. Turbine ( 1 ) suivant l'une des revendications 1 à 13,
**caractérisée en ce que**
le passage ( 11 ) pour un écoulement se raccorde à une aspiration de la carcasse.

15. Turbine ( 1 ) suivant l'une des revendications 1 à 14,
**caractérisée en ce que**
le passage ( 11 ) pour un écoulement se raccorde à une évacuation d'un refroidissement d'aube.

16. Procédé de refroidissement d'une carcasse ( 9 ) extérieure d'une turbine ( 1 ), comprenant une carcasse ( 9 ) extérieure, qui a un espace ( 3 ) intérieur, une face ( 5 ) intérieure tournée vers l'espace ( 3 ) intérieur et une face ( 7 ) extérieure éloignée de l'espace ( 3 ) intérieur,
dans lequel on apporte du fluide ( 13 ) de refroidissement de la face ( 7 ) extérieure à la face ( 5 ) intérieure dans la carcasse ( 9 ) extérieure,
dans lequel on soumet, dans l'espace ( 3 ) intérieur, un corps ( 19 ) de rebondissement au fluide ( 13 ) de refroidissement, le fluide ( 13 ) de refroidissement étant dévié dans une direction modifiée,
**caractérisé en ce que**
on dévie le fluide ( 13 ) de refroidissement dans une direction sur une surface ( 51 ) d'un arbre ( 53 ).

17. Procédé suivant la revendication 16,
**caractérisé en ce que**
on dévie le fluide ( 13 ) de refroidissement dans une direction sur une surface ( 47 ) d' un piston ( 45 ).

18. Procédé suivant la revendication 16 ou 17,
**caractérisé en ce que**
il est formé, dans l'espace ( 3 ) intérieur, entre le corps ( 19 ) de rebondissement et la face ( 5 ) intérieure, un espace ( 31 ) annulaire autour de l'axe ( 41 ) de la turbine, l'espace ( 31 ) annulaire étant ouvert sur un côté ( 25 ) annulaire intérieur et sur un côté ( 23 ) annulaire extérieur, le fluide ( 13 ) de refroidissement étant, lors de l'alimentation, réparti d'abord dans l'espace ( 3 ) annulaire et sortant ensuite symétriquement sur le côté ( 25 ) annulaire intérieur et sur le côté ( 23 ) annulaire extérieur.
